# EUROPÄISCHE PATENTSCHRIFT

(11) **EP 2 105 654 B1**
(45) Veröffentlichungstag und Bekanntmachung des Hinweises auf die Patenterteilung: **08.08.2018**
(21) Anmeldenummer: 09156244.7
(22) Anmeldetag: 26.03.2009
(51) Int. Cl.: F21S 6/00, F21S 8/00, F21V 14/00, F21Y 113/00, F21Y 103/00

(54) **Leuchte mit einer sich von einem Leuchtenfuß nach oben erstreckenden Leuchtensäule**
Light with a light column stretching upwards from a light base
Lampe dotée d'une colonne de lampe s'étendant vers le haut à partir d'un pied de lampe

(30) Priorität: 26.03.2008 DE 102008015728
(43) Veröffentlichungstag der Anmeldung: 30.09.2009
(73) Patentinhaber: Zumtobel Lighting GmbH, 6850 Dornbirn (AT)
(72) Erfinder: Ladstätter, Gerald, 6833 Klaus (AT); Schwärzler, Erich, 6932 Langen bei Bregenz (AT)
(74) Vertreter: Thun, Clemens

(56) Entgegenhaltungen:
- DE-A1-102006 019 197
- DE-U1-202006 018 220
- JP-A- 2005 183 351
- JP-A- 2007 200 719

## Beschreibung

Die vorliegende Erfindung betrifft eine Leuchte, insbesondere Steh- oder Tischleuchte, mit einer sich von einem Leuchtenfuß noch oben erstreckenden Leuchtensäule, an welcher ein Leuchtenkopf angeordnet ist, wobei der Leuchtenkopf erste Lichtmittel aufweist, deren Licht über eine Lichtabstrahlfläche des Leuchtenkopfs flächig zur Unterseite hin abgegeben wird.

Bei Stehleuchten ergeben sich aus der örtlichen Nähe von Leuchte und Nutzer und durch die Möglichkeit zur verschiedensten Positionierung der Leuchte im Hinblick auf einen Schreibtisch stets gewisse Schwierigkeiten. Das Lichtbild einer solchen Stehleuchte kann beispielsweise nicht auf eine bestimmte relative Stellung zum Schreibtisch hin optimiert werden, da die Anordnung von Leuchte und Arbeitsplatz stets verschieden ist. Ferner sollte die Leuchte derart ausgestaltet werden, dass eine Blendung des Nutzers vermieden wird und gleichzeitig der Arbeitsplatz entsprechend den jeweiligen Normen ausgeleuchtet wird. Diese beiden Ziele stehen einander häufig im Wege.

Aus der JP 2005-183351 A ist eine Leuchte mit einem Leuchtenkopf bekannt, in dem sich erste und zweite Lichtmittel für eine Lichtabgabe zur Unterseite hin befinden. Die Die Abstrahlrichtung der zweiten Lichtmittel ist dabei verstellbar.

Aus der JP 2007-200719 A ist eine LED-Leuchte mit einem Leuchtenkopf bekannt, in dem erste LEDs und eine zweite LED für eine nach unten gerichtete Lichtabgabe angeordnet sind. Das Licht der ersten LEDs wird durch eine Streuscheibe hindurch nach unten abgegeben. Die zweite LED ist schwenkbeweglich angeordnet, so dass die Lichtabstrahlrichtung verändert werden kann.

Aufgabe der vorliegenden Erfindung ist es dementsprechend, eine Leuchte bereitzustellen, die eine effektive Ausleuchtung eines Arbeitsplatzes ermöglicht.

Diese Aufgabe wird durch eine Leuchte entsprechend dem Anspruch 1 gelöst. Vorteilhafte Weiterbildungen sind Gegenstand der Unteransprüche.

Erfindungsgemäß wird dementsprechend eine Leuchte vorgeschlagen, insbesondere eine Steh- oder Tischleuchte, mit einer sich von einem Leuchtenfuß noch oben erstreckenden Leuchtensäule, an welcher ein Leuchtenkopf angeordnet ist,
wobei der Leuchtenkopf erste Lichtmittel aufweist, deren Licht über eine Lichtabstrahlfläche des Leuchtenkopfs flächig zur Unterseite hin abgegeben wird,
bei der ferner der Leuchtenkopf zweite Lichtmittel aufweist, deren Licht gebündelt zur Unterseite hin abgegeben wird, wobei die Lichtabstrahlrichtung der zweiten Lichtmittel veränderbar ist.

Vorzugsweise ist den ersten Lichtmitteln ein Lichtbeeinflussungselement zur Entblendung des flächig abgegebenen Lichts zugeordnet. Dabei handelt es sich um ein Lichtbeeinflussungselement, welches eine Prismenstruktur, insbesondere eine Mikroprismenstruktur, aufweist oder lichtstreuend wirkt.

In einem bevorzugten Ausführungsbeispiel weisen die zweiten Lichtmittel zumindest einen schwenkbaren Strahler auf. Bei diesem Strahler handelt es sich vorzugsweise um einen LED-Strahler.

Vorzugsweise sind die zweiten Lichtmittel seitlich neben der Lichtabstrahlfläche für die ersten Lichtmittel angeordnet, wobei die zweiten Lichtmittel an zwei einander gegenüberliegenden Seiten der Lichtabstrahlfläche für die ersten Lichtmittel angeordnet sind.

Erfindungsgemäß ist die Unterseite des Leuchtenkopfs vollständig von einer Lichtaustrittsscheibe abgeschlossen. Diese Lichtaustrittsscheibe weist ferner vorzugsweise eine Bedruckung auf, welche den Lichtabstrahlflächen für die ersten und zweiten Lichtmittel entsprechende lichtdurchlässige Bereiche aufweist.

Die zweiten Lichtmittel sind des Weiteren vorzugsweise von der Oberseite des Leuchtenkopfs her verstellbar.

In einem bevorzugten Ausführungsbeispiel weist die Leuchte Mittel zur Abstrahlung von Licht zur Oberseite hin auf und ferner wird ein Teil des Lichts der ersten Lichtmittel zur Oberseite hin abgestrahlt. Vorzugsweise weist die Leuchte dritte Lichtmittel auf, denen eine Reflektoranordnung zugeordnet ist, über die Licht ausschließlich zur Oberseite hin abgestrahlt wird. Das nach oben abgestrahlte Licht dient als Indirektbeleuchtung und erhellt den gesamten Raum.

Nachfolgend soll die Erfindung anhand der beiliegenden Zeichnung näher erläutert werden. Es zeigen:
- Fig. 1: die erfindungsgemäße Stehleuchte in perspektivischer Ansicht;
- Fig. 2: eine Ansicht des Leuchtenkopfs ohne Lichtbeeinflussungselement von oben;
- Fig. 3: einen Querschnitt durch den in Fig. 2 dargestellten Leuchtenkopf entlang der Linie III-III';
- Fig. 4: einen Querschnitt durch den in Fig. 2 dargestellten Leuchtenkopf entlang der Linie IV-IV';
- Fig. 5: eine Ansicht des Leuchtenkopfs mit Lichtbeeinflussungselement von unten; und
- Fig. 6: das von der erfindungsgemäßen Leuchte erzeugte Lichtbild in einer schematischen Darstellung.

Gegenstand der vorliegenden Erfindung ist eine Leuchte 1, die in Fig. 1 dargestellt ist. Dabei handelt es sich vorzugsweise um eine Steh- oder Tischleuchte 1. Die erfindungsgemäße Leuchte weist einen Leuchtenfuß 2 sowie eine sich von dem Leuchtenfuß noch oben erstreckende Leuchtensäule 3 auf. Am oberen Ende der Leuchtensäule 3 befindet sich ferner ein Leuchtenkopf 4.

Das in den Fig. 1 bis 6 gezeigte Ausführungsbeispiel zeigt einen Leuchtenkopf 4, der drei verschiedene Lichtmittel aufweist, die im Folgenden diskutiert werden. In Fig. 1 sind diese Lichtmittel jedoch nicht erkennbar.

Die später noch genauer erläuterten ersten Lichtmittel, die in Fig. 1 nicht erkennbar sind, strahlen Licht über eine Lichtabstrahlfläche 5 des Leuchtenkopfs 4 flächig zur Unterseite hin ab. Ferner tritt das Licht von zweiten Lichtmitteln aus den kreisförmigen Zonen 12 der Unterseite aus. Des Weiteren wird von dritten Lichtmitteln Licht nach oben als Indirektbeleuchtung abgestrahlt.

Fig. 2 zeigt ferner eine schematische Darstellung des erfindungsgemäßen Leuchtenkopfs 4 von der Oberseite her.

Das Bezugszeichen 6 bezeichnet hierbei die ersten Lichtmittel. Bei dem in Fig. 2 gezeigten Ausführungsbeispiel handelt es sich bei den ersten Lichtmitteln 6 um eine Kompaktleuchtstofflampe. Alternativ sind auch andere Beleuchtungsarten denkbar, so könnten beispielsweise Leuchtdioden als erste Lichtmittel eingesetzt werden. In diesem Fall wäre es auch denkbar, dass die Leuchtdioden seitlich in einen Lichtleiter Licht einkoppeln, über dessen Unterseite dann großflächig wiederum Licht abgegeben werden kann.

Das von den ersten Lichtmitteln erzeugt Licht wird über die Lichtabstrahlfläche 5 zur Unterseite des Leuchtenkopfs 4 abgestrahlt. An der Unterseite des Leuchtenkopfs 4 befindet sich ein vorzugsweise ebenes Lichtbeeinflussungselement 7. In dem hier gezeigten Ausführungsbeispiel handelt es sich bei dem Lichtbeeinflussungselement 7 um eine Lichtaustrittsscheibe 18, welche die Unterseite des Leuchtenkopfs 4 vollständig abschließt.

Das Lichtbeeinflussungselement 7 ist mit einer Beschichtung bedruckt, welche in unterschiedliche Zonen aufgeteilt ist. Die Bedruckung bildet ein großes lichtdurchlässige Bereiche, welcher vorzugsweise mittig auf der Unterseite des Leuchtenkopfs 4 angeordnet ist und die Lichtabstrahlfläche 5 für das Licht der ersten Lichtmittel 6 darstellt.

Das Lichtbeeinflussungselement 7 dient ferner zur Entblendung des Lichts der ersten Lichtmittel 6. Zu diesem Zweck weist das Lichtbeeinflussungselement 7 eine Prismenstruktur, insbesondere eine Mikroprismenstruktur, auf. Alternativ kann es sich bei dem Lichtbeeinflussungselement 7 auch um eine diffus streuende Scheibe handeln.

Des Weiteren weist der erfindungsgemäße Leuchtenkopf 4 zweite Lichtmittel 11 auf, deren Licht gebündelt zur Unterseite hin abgegeben wird, wobei die Lichtabstrahlrichtung der zweiten Lichtmittel 11 veränderbar ist. Bei diesen zweiten Lichtmitteln 11 handelt es sich bei den hier dargestellten Ausführungsbeispielen um verstellbare Leuchtdioden-Strahler 11. In Fig. 2 sind zwei Strahler 11 dargestellt, die jeweils an einer Seite der in Fig. 2 nicht dargestellten Lichtabstrahlfläche 5 angeordnet sind.

Die Bedruckung der Unterseite des Leuchtenkopfs 4 weist vor den LED-Strahlern 11 eine lichtdurchlässige, vorzugsweise kreisförmige Zone 12 auf. Diese Zonen sind beispielsweise in Fig. 1 zu sehen. Alternativ ist es natürlich auch möglich, den Leuchtenkopf 4 nur mit einem LED-Strahler 11 oder mit zwei nebeneinander angeordneten LED-Strahlern 11 auf einer Seite der Lichtabstrahlfläche 5 auszustatten. Es ist ferner auch möglich, andere Lichtquellen zur gerichteten Lichtabgabe einzusetzen.

Die Unterseite des Leuchtenkopfs 4 ist eben und nahezu rahmenlos gefasst. Dementsprechend wird eine Vorrichtung 13 zur Veränderung der Abstrahlrichtung der zweiten Lichtmittel 11 nicht an der Unterseite, sondern an der Oberseite 9 der Leuchte 1 angebracht.

Bei den zweiten Lichtmitteln 11 handelt es sich hier um LED-Strahler 11. Diese sind mit einer Vorrichtung 13 zum Verschwenken der Strahler 11 verbunden, wobei an der Oberseite 9 des Leuchtenkopfs ein Griff 14 herausragt, mit dem die Vorrichtung 13 bedient werden kann.

Der Leuchtenkopf 4 weist ferner dritte Lichtmittel 15 auf, denen eine Reflektoranordnung 16 zugeordnet ist, über die Licht ausschließlich zur Oberseite 9 hin abgestrahlt wird. Das zur Oberseite 9 der Leuchte abgestrahlte Licht wird üblicherweise als Indirektbeleuchtung eine Decke anstrahlen und auf diese Weise den gesamten Raum erhellen.

Bei dem dritten Lichtmittel 15 handelt es sich in dem gezeigten Ausführungsbeispiel um zwei Kompaktleuchtstofflampen 15, die parallel zu der Kompaktleuchtstofflampe 6, welche als erstes Lichtmittel verwendet wird, angeordnet sind.

Diese dritten Lichtmittel 15 sind jedoch lediglich optional. Durch sie kann die Beleuchtung eines Raums optimiert werden, da sie eine ideale Ergänzung zu dem Licht der ersten beiden Lichtmittel 6, 11 darstellen. Allerdings kann die erfindungsgemäße Kombination aus großflächig abgestrahlten Licht mittlerer Helligkeit mit gebündeltem Licht zur besonders guten Ausleuchtung eines begrenzten Bereichs bereits durch die ersten und zweiten Lichtmittel 6, 11 erzielt werden.

Fig. 3 zeigt ferner einen Querschnitt durch den in Fig. 2 dargestellten Leuchtenkopf 4 entlang der Linie III-III'. In diesem Querschnitt ist erkennbar, dass neben den ersten Lichtmitteln 6 ein Reflektor 8 angeordnet ist. Dieser Reflektor 8 reflektiert das von den ersten Lichtmittel 6 unter sehr flachen Winkeln abgestrahlte Licht in Richtung der Lichtabstrahlfläche 5.

Ferner weist die Oberseite 9 des Leuchtekopfs 4 eine Öffnung 10 zur Lichtabgabe auf. Durch diese Öffnung 10 wird ein Teil des Lichts der ersten Lichtmittel 6 zur Oberseite 9 hin abgestrahlt wird, um den über der Leuchte befindlichen Deckenbereich aufzuhellen. Der Leuchtenkopf 4 ist allerdings derart konstruiert, dass der Grossteil des von den ersten Lichtmitteln 6 erzeugte Licht nach unten abgestrahlt wird. In diesem Fall wird das von den dritten Lichtmitteln 15 zur Indirektbeleuchtung erzeugte Licht durch das von den ersten Lichtmitteln 6 nach oben abgestrahlte Licht verstärkt.

Fig. 4 zeigt einen Querschnitt durch den in Fig. 2 dargestellten Leuchtenkopf 4 entlang der Linie IV-IV'. In dieser Figur ist ebenfalls die Vorrichtung 13 zu sehen, mit der die Ausrichtung des LED-Strahlers 11 durch einen Benutzer manuell geändert werden kann. Zu diesem Zweck kann ein Benutzer den an der Oberseite des Leuchtkopfes 4 angebrachten Griff 14 zur Seite bewegen. Diese Bewegung des Griffs 14 wird von der Vorrichtung 13 in eine entsprechende Bewegung des LED-Strahlers 11 umgewandelt.

Fig. 5 zeigt den erfindungsgemäßen Leuchtenkopf 4 mit aufgesetztem Lichtbeeinflussungselement 7. Dieses ist mit einer Bedruckung versehen, welche den Lichtabstrahlflächen für die ersten und zweiten Lichtmittel 6, 11 entsprechende lichtdurchlässige Bereiche aufweist. Das Licht der ersten Lichtmittel 6 wird durch die Lichtabstrahlfläche 5 abgestrahlt und das Licht der zweiten Lichtmittel 11 tritt aus den kreisförmigen Öffnungen 12 aus.

Die erfindungsgemäße Leuchte 1 eignet sich insbesondere zur Beleuchtung von Büroarbeitsplätzen. Die ersten Lichtmittel 6 erzeugen eine recht großflächige und gleichmäßige Beleuchtung mit einer mittleren Intensität. Da das Licht dieser ersten Lichtmittel 6 entblendet ist, werden die Blendung eines Nutzers sowie Reflektionen an aufrecht stehenden Bildschirmen vermieden.

Die in ihrer Abstrahlrichtung veränderbaren zweiten Lichtmittel 11 strahlen ferner gebündeltes Licht ab. Die zweiten Lichtmittel 11 lassen sich nunmehr derart ausrichten, dass eine vergleichsweise kleine Arbeitszone besonders effizient ausgeleuchtet und erhellt wird.

Die in den Figuren gezeigte Stehleuchte 1 mit zwei LED-Strahlern 11 eignet sich insbesondere für den Einsatz an einem Doppelarbeitsplatz. Für jeden der beiden Benutzer ist in diesem Fall ein LED-Strahler 11 vorgesehen, der von dem jeweiligen Benutzer derart verschwenkt werden kann, dass er den Arbeitsplatz des Benutzers in idealer Weise erhellt. Wird die erfindungsgemäße Leuchte 1 dagegen zur Beleuchtung eines Einzelarbeitsplatzes eingesetzt, so ist es ausreichend, wenn der Leuchtenkopf 4 einen LED-Strahler 11 aufweist.

Insgesamt sorgt die Kombination aus großflächig abgestrahlten Lichts der ersten Lichtmittel 6 mit dem gebündelt abgestrahlten Licht der zweiten Lichtmittel 11 dafür, dass zum Einen das gesamte Büro beleuchtet wird und gleichzeitig der wichtige Arbeitsbereich besonders gut ausgeleuchtet wird. Da die Lichtabstrahlrichtung der LED-Strahler 11 darüber hinaus veränderbar ist, ergibt sich eine Flexibilität bezüglich des Aufstellorts der Leuchte 1.

Durch die Kombination der ersten beiden Lichtmittel 6, 11 mit einer weiteren, der dritten, Lichtquellen 15 können Arbeitsplätze in besonders effektiver Weise beleuchtet werden, wobei die Lichtstärke zum Zentrum des Arbeitsplatzes hin ansteigt und letztlich der entscheidende Bereich mit Hilfe des Strahlers 11 gezielt ausgeleuchtet werden kann.

Fig. 6 zeigt das von der erfindungsgemäßen Leuchte 1 erzeugte Lichtbild in einer schematischen Darstellung. Hier wird die Leuchte 1 dazu eingesetzt, einen Schreibtisch 5, der zwei Arbeitsplätze bietet, sowie dessen Umgebung zu beleuchten.

Die Leuchte 1 weist zwei LED-Strahler 11 auf. Diese LED-Strahler 11 sind jeweils derart ausgerichtet worden, dass ihr Licht jeweils einen der beiden Arbeitsplätze beleuchtet. Das Bezugszeichen 19 gibt den von den LED-Strahlern 11 beleuchteten Bereich an. In diesem Bereich 19 wird die maximale Helligkeit erzielt, da hier das Licht aller drei Lichtmittel summiert wird. Der Bereich 19 entspricht typischerweise dem Sichtbereich eines Benutzers der an einer Stirnseite des Schreibtisches 5 sitzt. Da LED-Strahler 11 in ihrer Abstrahlrichtung veränderbar sind, können sie exakt auf den Arbeitsbereich ausgerichtet werden.

Ferner wird der Bereich 21 von den großflächig abstrahlenden ersten Lichtmitteln 6 beleuchtet. Die ersten Lichtmittel 6 beleuchten somit einen etwa kreisförmigen Bereich 21, in dessen Mittelpunkt die Leuchte 1 steht. Der Bereich 21 umfasst den Schreibtisch 19 sowie dessen unmittelbare Umgebung.

Das Bezugszeichen 22 gibt ferner den von den dritten Lichtmitteln 15 erhellten Bereich an. Diese dritte Lichtmittel 15 strahlen zunächst eine Decke an und das Licht wird als Indirektbeleuchtung in den Raum zurückreflektiert. Auf diese Weise kann ein recht großer Bereich 22 beleuchtet werden. Üblicherweise wird der gesamte Raum durch die dritten Lichtmittel 15 erhellt. Allerdings ist die Helligkeit dieser Lichtmittel 15 vergleichsweise gering.

Die hier beschriebene Erfindung ist nicht zwingend auf eine Stehleuchte beschränkt. Beispielsweise könnten auch Tischleuchten an Arbeitsplätzen in entsprechender Weise ausgestaltet werden. Entscheidend ist hierbei die Kombination der beiden zur direkten Lichtabgabe vorgesehenen Lichtquellen. Zum einen soll also über das größere Feld großflächig, diffuses oder gerichtetes Licht abgegeben werden. Ergänzend hierzu kann ein spezieller Bereich mit Hilfe des schwenkbaren Spots gezielt ausgeleuchtet werden.

## Patentansprüche

1. Leuchte (1), insbesondere Steh- oder Tischleuchte (1), mit einer sich von einem Leuchtenfuß (2) noch oben erstreckenden Leuchtensäule (3), an welcher ein Leuchtenkopf (4) angeordnet ist,
wobei der Leuchtenkopf (4) erste Lichtmittel (6) aufweist, deren Licht über eine Lichtabstrahlfläche (5) des Leuchtenkopfs (4) flächig zur Unterseite hin abgegeben wird,
wobei der Leuchtenkopf (4) zweite Lichtmittel (11) aufweist, deren Licht gebündelt zur Unterseite hin abgegeben wird, wobei die Lichtabstrahlrichtung der zweiten Lichtmittel (11) veränderbar ist,
**dadurch gekennzeichnet,**
**dass** die Unterseite des Leuchtenkopfs (4) vollständig von einer Lichtaustrittsscheibe (18) abgeschlossen ist.

2. Leuchte (1) nach Anspruch 1,
**dadurch gekennzeichnet,**
**dass** den ersten Lichtmitteln (6) ein Lichtbeeinflussungselement (7) zur Entblendung des flächig abgegebenen Lichts zugeordnet ist.

3. Leuchte (1) nach Anspruch 2,
**dadurch gekennzeichnet,**
**dass** das Lichtbeeinflussungselement (7) eine Prismenstruktur, insbesondere eine Mikroprismenstruktur, aufweist oder lichtstreuend wirkt.

4. Leuchte (1) nach einem der vorherigen Ansprüche,
**dadurch gekennzeichnet,**
**dass** die zweiten Lichtmittel (11) zumindest einen schwenkbaren Strahler aufweisen.

5. Leuchte (1) nach Anspruch 4,
**dadurch gekennzeichnet,**
**dass** der Strahler ein LED-Strahler ist.

6. Leuchte (1) nach einem der vorherigen Ansprüche,
**dadurch gekennzeichnet,**
**dass** die zweiten Lichtmittel (11) seitlich neben der Lichtabstrahlfläche (5) für die ersten Lichtmittel (6) angeordnet sind.

7. Leuchte (1) nach Anspruch 6,
**dadurch gekennzeichnet,**
**dass** die zweiten Lichtmittel (11) an zwei einander gegenüberliegenden Seiten der Lichtabstrahlfläche (5) für die ersten Lichtmittel (6) angeordnet sind.

8. Leuchte (1) nach einem der vorherigen Ansprüche,
**dadurch gekennzeichnet,**
**dass** die Lichtaustrittsscheibe (18) eine Bedruckung aufweist, welche den Lichtabstrahlflächen für die ersten und zweiten Lichtmittel (6, 11) entsprechende lichtdurchlässige Bereiche (5, 12) aufweist.

9. Leuchte (1) nach Anspruch 8,
**dadurch gekennzeichnet,**
**dass** die zweiten Lichtmittel (11) von der Oberseite (10) des Leuchtenkopfs (4) her verstellbar sind.

10. Leuchte (1) nach einem der vorherigen Ansprüche,
**dadurch gekennzeichnet,**
**dass** diese Mittel zur Abstrahlung von Licht zur Oberseite (10) hin aufweist.

11. Leuchte (1) nach Anspruch 10,
**dadurch gekennzeichnet,**
**dass** ein Teil des Lichts der ersten Lichtmittel (6) zur Oberseite (10) hin abgestrahlt wird.

12. Leuchte (1) nach Anspruch 10 oder 11,
**dadurch gekennzeichnet,**
**dass** diese dritte Lichtmittel (15) aufweist, denen eine Reflektoranordnung zugeordnet ist, über die Licht ausschließlich zur Oberseite (10) hin abgestrahlt wird.

## Claims

1. A luminaire (1), in particular, a free-standing or table luminaire (1) with a luminaire pillar (3) extending upwards from a luminaire base (2), on which a luminaire head (4) is arranged,
wherein the luminaire head (4) has a first lighting means (6), the light of which is emitted via a light-emission face (5) of the luminaire head (4) in a planar manner towards the lower side,
wherein the luminaire head (4) has second lighting means (11), the light of which is emitted bundled towards the lower side, wherein the light emission direction of the second lighting means (11) can be changed,
**characterized in**
**that** the lower side of the luminaire head (4) is completely closed off by a light-emission disc (18).

2. A luminaire (1) according to Claim 1,
**characterized in**
**that** a light influencing element (7) is assigned to the first lighting means (6) for glare suppression of the light emitted in a planar manner.

3. A luminaire (1) according to Claim 2,
**characterized in**
**that** the light influencing element (7) has a prism structure, in particular a micro-prism structure or acts in a light-scattering manner.

4. A luminaire (1) according to any one of the preceding claims,
**characterized in**
**that** the second light means (11) have at least one pivotable spotlight.

5. A luminaire (1) according to Claim 4,
**characterized in**
**that** the spotlight is a LED-spotlight.

6. A luminaire (1) according to any one of the preceding claims,
**characterized in**
**that** the second light means (11) are arranged laterally adjacent to the light-emission face (5) for the first lighting means (6).

7. A luminaire (1) according to Claim 6,
**characterized in**
**that** the second lighting means (11) are arranged on two mutually opposite sides of the light-emission face (5) for the first light means (6).

8. A luminaire (1) according to any one of the preceding claims,
**characterized in**
**that** the light-emission disc (18) has a printing, which has light-permeable regions (5, 12) corresponding to the light-emission faces for the first and second lighting means (6, 11).

9. A luminaire (1) according to Claim 8,
**characterized in**
**that** the second lighting means (11) can be adjustable from the upper side (10) of the luminaire head (4).

10. A luminaire (1) according to any one of the preceding claims,
**characterized in**
**that** said luminaire has means for the emission of light towards the upper side (10).

11. A luminaire (1) according to Claim 10,
**characterized in**
**that** a part of the light of the first lighting means (6) is emitted towards the upper side (10).

12. A luminaire (1) according to Claim 10 or 11,
**characterized in**
**that** said luminaire has third lighting means (15), to which the reflector arrangement is assigned, by means of which light is emitted exclusively towards the upper side (10).

## Revendications

1. Lampe (1), en particulier lampadaire ou lampe de table (1), avec un montant de lampe (3) qui s'étend vers le haut à partir d'un pied de lampe (2) et sur lequel est disposée une tête de lampe (4),
la tête de lampe (4) présentant des premiers moyens lumineux (6) dont la lumière est délivrée par le biais d'une surface d'émission de lumière (5) de la tête de lampe (4) de façon plane vers le côté inférieur,
la tête de lampe (4) présentant des deuxièmes moyens lumineux (11) dont la lumière est délivrée regroupée en faisceau vers le côté inférieur, la direction d'émission de lumière des deuxièmes moyens lumineux (11) pouvant être modifiée,
**caractérisée en ce que**
le côté inférieur de la tête de lampe (4) est terminé complètement par un disque de sortie de lumière (18).

2. Lampe (1) selon la revendication 1,
**caractérisée en ce**
**qu'**un élément influençant la lumière (7) destiné à lutter contre l'éblouissement dû à la lumière délivrée de façon plane est affecté aux premiers moyens lumineux (6).

3. Lampe (1) selon la revendication 2,
**caractérisée en ce que**
l'élément influençant la lumière (7) présente une structure prismatique, en particulier une microstructure prismatique, ou provoque une dispersion de la lumière.

4. Lampe (1) selon l'une des revendications précédentes,
**caractérisée en ce que**
les deuxièmes moyens lumineux (11) présentent au moins un projecteur pivotant.

5. Lampe (1) selon la revendication 4,
**caractérisée en ce que**
le projecteur est un projecteur à LED.

6. Lampe (1) selon l'une des revendications précédentes,
**caractérisée en ce que**
les deuxièmes moyens lumineux (11) sont disposés latéralement près de la surface d'émission de lumière (5) pour les premiers moyens lumineux (6).

7. Lampe (1) selon la revendication 6,
**caractérisée en ce que**
les deuxièmes moyens lumineux (11) sont disposés sur deux côtés opposés l'un à l'autre de la surface d'émission de lumière (5) pour les premiers moyens lumineux (6).

8. Lampe (1) selon l'une des revendications précédentes,
**caractérisée en ce que**
le disque de sortie de lumière (18) présente une impression qui présente des zones (5, 12) transparentes correspondant aux surfaces d'émission de lumière pour les premiers et deuxièmes moyens lumineux (6, 11).

9. Lampe (1) selon la revendication 8,
**caractérisée en ce que**
les deuxièmes moyens lumineux (11) peuvent être réglés à partir du côté supérieur (10) de la tête de lampe (4).

10. Lampe (1) selon l'une des revendications précédentes,
**caractérisée en ce que**
celle-ci présente des moyens destinés à l'émission de lumière vers le côté supérieur (10).

11. Lampe (1) selon la revendication 10,
**caractérisée en ce**
**qu'**une partie de la lumière des premiers moyens lumineux (6) est émise vers le côté supérieur (10).

12. Lampe (1) selon la revendication 10 ou 11,
**caractérisée en ce que**
celle-ci présente des troisièmes moyens lumineux (15) auxquels est affecté un agencement de réflecteurs par le biais duquel de la lumière est émise exclusivement vers le côté supérieur (10).
